# EUROPÄISCHE PATENTSCHRIFT

(11) **EP 1 086 511 B1**
(45) Veröffentlichungstag und Bekanntmachung des Hinweises auf die Patenterteilung: **21.08.2002**
(21) Anmeldenummer: 99936361.7
(22) Anmeldetag: 31.05.1999
(51) Int. Cl.: H01R 4/24

(54) **SCHNEIDKLEMME**
INSULATION PIERCING CONNECTING DEVICE
DISPOSITIF PERCE-ISOLANT

(30) Priorität: 08.06.1998 DE 19825627
(43) Veröffentlichungstag der Anmeldung: 28.03.2001
(73) Patentinhaber: SIEMENS AKTIENGESELLSCHAFT, 80333 München (DE)
(72) Erfinder: ADLFINGER, Peter, D-92245 Kümmersbruck (DE); BUSCH, Klaus, D-92224 Amberg (DE); GIESELMANN, Michael, D-91052 Erlangen (DE); HERRMANN, Johann, D-84066 Mallersdorf-Pfaffenberg (DE); HOFRICHTER, Johann, D-92546 Schmidgaden (DE); SÖRGEL, Norbert, D-92284 Poppenricht (DE); ZIMMERMANN, Rudolf, D-92237 Sulzbach-Rosenberg (DE); HUSTER, Bernd, D-95213 Münchberg (DE); LINDE, Hansjürgen, D-96450 Coburg (DE); NEUMANN, Uwe, D-96050 Bamberg (DE)
(86) Internationale Anmeldenummer: DE9901593
(87) Internationale Veröffentlichungsnummer: WO99065110

(56) Entgegenhaltungen:
- EP-A- 0 459 144
- EP-A- 0 643 440
- DE-A- 2 040 805
- DE-U- 9 302 765
- US-A- 4 824 395

## Beschreibung

Die Erfindung betrifft eine Schneidklemme zur Kontaktierung des nichtabisolierten Endes eines elektrischen Leiters mit den Merkmalen des Oberbegriffs des Anspruches 1.

Bei einer aus DE 44 03 278 A1 bekannten Schneidklemme aus einem blattförmigen Kontaktmaterial ist ein Klemmschlitz zwischen zwei Kontaktschenkeln gebildet, deren einander zugewandte Schneidkanten parallel zueinander verlaufen. Aufgrund des federnden Kontaktmaterials können zwar für eine Doppelkontaktierung zwei Leiter mit unterschiedlichen Durchmesser im Kontaktbereich geklemmt werden. Der Durchmesserbereich der zu kontaktierenden Leiter ist jedoch aufgrund der Geometrie des den Kontaktbereich bildenden Klemmschlitzes eingeschränkt.

Aus der EP 0 274 948 A1 ist darüber hinaus eine Schneidklemme mit V-förmigem Kontaktbereich bekannt. Der Kontaktbereich ist durch seine Schneidkanten kreisbogenförmig aufgestellt. Die Schneidschenkel sind starr und entfalten keine Klemmwirkung. Beim Einführen des Leiters durch Einpressen in Verjüngungsrichtung des V-förmigen Einführbereiches durchdringen die einander zugewandten Schneidkanten der Schneidschenkel die Leiterisolierung bis zur Leiterader. Die Klemmfixierung des Leiters im Kontaktbereich erfolgt mittels eines Hebelarms. Auch bei dieser bekannten Schneidklemme ist der Eignungsbereich für zu kontaktierende Leiter mit unterschiedlichen Durchmessern nur begrenzt.

Aus der DE-U-9302765 ist eine Schneidklemme mit einem Schneidklemmkontaktelement bekannt. Das Schneidklemmkontaktelement wird aus vier gleich ausgebildeten Schneidklemmen gebildet, die jeweils einen im Wesentlichen rechteckigen Blechlappen aufweisen. Diese haben jeweils zwei Schneidklemmenarme, die einen V-förmigen Schneidbereich und einen sich daran anschließenden Klemmschlitz gleichbleibender Breite einschließen. Die Breite des Klemmschlitzes ist auf den Durchmesser des zu kontaktierenden Leiterdrahts abgestimmt. Der V-förmige Schneidbereich weist eine Profilierung auf, um die erforderliche Schneidkraft und damit die auf die Schneidklemmarme ausgeübte Querkraft beim Durchtrennen der Isolation des Leiterdrahts gering zu halten. Bei der hieraus bekannten Schneidklemme ist eine Kontaktierung von Leitern mit unterschiedlichen Leiterdurchmessern nicht möglich.

Der Erfindung liegt die Aufgabe zugrunde, eine Schneidklemme der eingangs genannten Art zu schaffen, die ohne Abisolieren das Kontaktieren von elektrischen Leitern über einen großen Leiterquerschnittsbereich ermöglicht. Es ist dabei an Leiterquerschnitte zwischen etwa 0,5 und 2,5 mm² gedacht. Hierbei sollen sowohl massive als auch feindrähtige elektrische Leiter kontaktierbar sein. Desweiteren soll eine hohe Auszugsfestigkeit vergleichbar der einer Schraubklemme gewährleistet werden. Schließlich soll die Schneidklemme sowohl bei Montage wie bei Demontage mit einem einfachen Werkzeug, z.B. einem Schraubendreher bedienbar sein.

Diese Aufgabe wird durch Anspruch 1 gelöst. Die erfindungsgemäße Schneidklemme weist eine besondere Elastizität auf, so dass die Kontaktierung von Leitern mit unteschiedlichen Querschnitten ermöglicht ist. Durch die Ausbildung der Schneidklemme nach Art einer federnden Zange ist die Möglichkeit einer querschnittsabhängigen Steuerung der Schneid- und/oder Klemmkräfte geschaffen. Es steht prinzipiell abhängig vom Außendurchmesser durch den Leiter selbst ein spezifischer Anschlag zur Verfügung, der auf mehrere Arten genutzt werden kann. Dies ist einmal in der Ausführung als "bewegte Schneidklemme" möglich, bei der der Leiter in bzw. auf eine Aufnahme eingeführt bzw. aufgelegt und die Schneidklemme zum Kontaktieren gegenüber dem Leiter verschoben wird. In dieser Ausführung kann eine zweite, nur dem Klemmen dienende Verbindung nach Anspruch 2 zu einem weiterführenden Leiterteil, z.B. zu einem Schaltkontakt eines Befehlgerätes hergestellt werden. Der Schließdruck der federnden Zangenwirkung läßt sich vom Leiter positionsabhängig steuern. Das ist über die Kontur des Leiterteiles und/oder der Klemmen oder auch des umschließenden Gehäuses möglich.

Es ist aber auch eine Ausführung als "feststehende Schneidklemme" realisierbar, bei welcher der Leiter in einem Führungselement, z.B. einem Kunststoffteil liegt und in der Klemme verschoben wird. Mit dieser Ausführung kann evtl. in Verbindung mit dem Gehäuse die Spannung der Schneidklemme in Abhängigkeit vom Verschiebeweg des Leiters und damit vom Leiteraußendurchmesser verändert werden. Weitere, eine federnde Zangenwirkung begünstigende Merkmale der Schneidklemme sind in den Ansprüchen 3-6 niedergelegt.

In dem am Leiter wirksamen Schneidbereich wird die Isolierung des Leiters durchdrungen. Dies geschieht in besonders effizienter Weise durch eine Schneide mit einem Wellenschliff (Anspruch 7), der bei der Kontaktierungs-Einführung des nicht-abisolierten Leiters ohne übermäßigen Druck auf den Leiterkern ein pulsierendes, dynamisiertes Schneiden bewirkt und ein nachteiliges Einkerben des Leiters vermeidet. Die eigentliche Klemmkontaktierung erfolgt zwischen den beiden im wesentlichen parallelen Fußkanten der Y-Form in dem dort gebildeten Klemmkontaktbereich.

Die Wirksamkeit der Wellenform der Schneide wird durch Anspruch 8 noch verbessert. Das Einführen des Leiters in die Klemme wird durch die Spitzwinkligkeit der Schneiden und durch deren Freiwinkel erleichtert. Diesem Zweck dient auch Anspruch 9. Eine davon abweichende Ausrichtung der Kontaktschenkel im Klemmkontaktbereich ist Gegenstand des Anspruches 10. Dadurch haben die Kontaktschenkel im Klemmkontaktbereich eine widerhakenähnliche Form, die bei Leiterzug nach außen eine Klemmkraftverstärkung bewirkt.

Durch eine Neigung der die Ebene der Einführöffnung aufspannenden Kontaktschenkel gegenüber dem Klemmkontaktschlitz nach Anspruch 11 wird bei der Isolierungsdurchdringung ein Einziehen des Leiters in Richtung auf den Aufnahmeraum der Klemme bewirkt. Diese Wirkung wird durch die Ausgestaltung des Übergangsbereiches zwischen Einführöffnung und Klemmkontaktschlitz nach Anspruch 12 und insbesondere nach Anspruch 13 noch unterstützt. Im Zusammenhang mit Anspruch 15 hat das die weitere Wirkung eines Anpressens des durch das Ablängen des Leiters ohnehin isolationsfreien Leiterendes an den Kontaktanschlag, der damit eine zusätzliche Kontaktfläche zum Leiter schafft.

Zweckmäßig besteht die Klemme aus Bimetall (Anspruch 16). Sie resultiert dabei vorteilhaft aus einem einzigen, einstückigen Bimetallzuschnitt. Dadurch wird z.B. die Elastizität von Stahl mit der Leitfähigkeit von Aluminium kombiniert. Die erfindungsgemäße Ausgestaltung der Schneidklemme bewirkt bei Erwärmung durch große Stromdichte an der Kontaktstelle bzw. an den Kontaktstellen anstelle eines Nachlassens des Kontaktdruckes und eines damit verbundenen weiteren Anstiegs des Übergangswiderstandes das genaue Gegenteil. Es werden nämlich sinnvoll die unterschiedlichen Wärmeausdehnungskoeffizienten der Elemente des Bimetalls, also Bimetallwirkungen ausgenutzt.

Die Erfindung wird anhand eines in den Figuren dargestellten Ausführungsbespieles näher erläutert. Es zeigen:
- FIG 1: eine perspektivische Gesamtansicht einer erfindungsgemäßen Schneidklemme,
- FIG 2: eine perspektivische Detailansicht des Bereiches des Schneidklemmspaltes der Schneidklemme nach FIG 1 aus einer anderen Richtung und
- FIG 3: einen Vertikalschnitt entlang der Mittellängsebene der Schneidklemme in Blickrichtung III-III von FIG 1.

Die Schneidklemme enthält zur Kontaktierung des nicht abisolierten Endes eines nicht dargestellten elektrischen Leiters zwei mit ihren Seitenkanten 1,2 einander zugewandte Kontaktschenkel 3,4 die zwischen sich einen Schneidklemmspalt 5 mit der Umrißform etwa eines auf dem Kopf stehenden Y einschließen. Dabei bilden die in einer auf dem Kopf stehenden V-Form zueinander stehenden und zwischen sich die Einführöffnung 6 begrenzenden Kopfkanten 7,8 der Y-Form einen die Leiterisolierung durchdringenden Schneidbereich. Die zueinander im wesentlichen parallelen Fußkanten 9,10 der Y-Form hingegen bilden den Klemmkontaktbereich. Die Kopfkanten 7,8 der Einführöffnung 6 bzw. der Y-Form sind nach Art der Schneiden eines Haushaltsmessers in ihrer Längsrichtung gewellt.

Die einander zugewandten Stirnflächen 11,12 der Kopfkanten 7,8 sind derart abgeschrägt, daß sie an ihrer dem Aufnahmeraum 13 für das Leiterende zugewandten Innenseite eine spitzwinklige Schneide 14,15 bilden. Jede Schneide 14,15 bildet dadurch einen positiven Freiwinkel mit der angrenzenden und dadurch mit ihrer Außenseite 16 bzw. 17 von der Einführöffnung 6 zurücktretenden Stirnfläche 11 bzw. 12. Die Kontaktschenkel 3,4 liegen im Bereich der Schneiden 14,15 in etwa einer gemeinsamen Ebene. Im Bereich ihrer die Klemmkontakte bildenden Fußkanten sind die Kontaktschenkel 3,4 mit ihren kontaktierenden Stirnflächen 18,19 dem Aufnahmeraum 13 für das Leiterende zugewandt. Sie bilden dadurch mit ihren Außenflächen 20,21 einen sich nach außen öffnenden Winkel 22.

Die von den Kontaktschenkeln 3,4 im Bereich der Schneiden 14,15 begrenzte, die Einführöffnung 6 enthaltende Ebene ist zu der dem Aufnahmeraum 13 für das Leiterende abgewandten Seite nach außen hin zur Bildung eines stumpfen Winkels 23 mit dem Klemmkontaktbereich 24 geneigt.

Zwischen der Einführöffnung 6 und dem Klemmkontaktbereich 24 liegt in der Ebene der Einführöffnung 6 ein spaltförmiger Übergangsbereich 25. Im Übergangsbereich 25 sind die einander zugewandten Stirnflächen 11,12 bzw. 18,19 der Kontaktschenkel 3,4 um eine in etwa ihrer Längsrichtung verlaufende Achse gewunden derart, daß ihre den Übergangsspalt bildenden Übergangskanten einen gratartigen Übergang von den dem Aufnahmeraum 13 für das Leiterende zugewandt innenliegenden Schneidkanten 14,15 des Schneidbereiches zu den vom Aufnahmeraum 13 für das Leiterende abgewandten Außenkanten 26,27 des Klemmkontaktbereiches 24 herstellen. Dieser Übergang ist nahtlos.

Der Aufnahmeraum 13 für das Leiterende weist an seiner den Kontaktschenkeln 3,4 abgewandten Seite einen Kontaktanschlag für das isolationsfreie Leiterende auf. Dieser Kontaktanschlag ist beim Ausführungsbeispiel durch mindestens eine der beiden zwischen sich einen Klemmkontaktschlitz einschließenden Klemmkontaktbacken 28,29 gebildet.

Die Schneidklemme besteht aus einem einstückigen Bimetallzuschnitt. Sie ist von einem den Aufnahmeraum 13 für das Leiterende umgebenden U-förmigen Grundkörper gebildet, dessen U-Schenkel 30,31 die Seitenwände des Grundkörpers bilden. An jeweils eine Seitenkante der beiden Seitenwände, im Falle der FIG 1-3 an deren vordere Seitenkante sind die Kontaktschenkel 3,4 angeformt. Die andere, in den FIG rückwärtige Seitenkante trägt jeweils eine Klemmkontaktbacke 28 bzw. 29. Der Bodensteg 32 als U-Steg bildet gemeinsam mit den U-Schenkeln 30,31 die U-Form des Grundkörpers. Diese U-Form des Grundkörpers ist durch eine dem U-Steg 32 gegenüberliegende Verriegelung 33 der freien Enden der U-Schenkel 30,31 zu einem den Aufnahmeraum 13 für das Leiterende umgebenden Rahmen weitergebildet. Diese Verriegelung 33 ist durch eine in eine Schwenkausnehmung 34 eingreifende Schwenkscheibe 35 gelenkig ausgestaltet derart, daß eine gewisse Beweglichkeit der U-Schenkel 30,31 gegeneinander möglich ist. Diese Beweglichkeit ist weiter durch eine elastische Ausbildung des U-Steges 32 zwischen den beiden U-Schenkeln 30,31 unterstützt.

Zum Abisolieren wird ein nicht-abisolierter Leiter mit seinem abgelängten Ende quer zu dessen Längsrichtung in Pfeilrichtung der Einführöffnung 6 verschoben. Dabei steht das Leiterende in den Aufnahmeraum 13 hinein und gegen einen Kontaktanschlag in Form z.B. mindestens einer der beiden Klemmkontaktbacken 28,29. Beim Einschieben des Leiterendes in die Einführöffnung 6 (FIG 2) wird das Leiterende in einer etwa parallel zur Längsrichtung der U-Schenkel verlaufenden Richtung gegen den Schneidklemmspalt 5 beaufschlagt und dadurch in diesen hineingeschoben. Durch die Neigung der die Einführöffnung 6 zwischen sich aufspannenden Kopfkanten 7,8 bzw. der durch die Kopfkanten 7,8 gebildeten Schneiden 14,15 wird die Isolierung des Leiters nicht nur durchschnitten. Der Leiter wird dadurch vielmehr weiterhin in Richtung auf die Klemmkontaktbacken 28,29 beaufschlagt. Bei weiterer Druckausübung federn die Kontaktschenkel 13,4 infolge Aufspreizens elastisch auseinander und ermöglichen dadurch ein Einschieben des abisolierten Leiters in den Klemmspalt 5 des Klemmkontaktbereiches 24, wo er infolge des elastischen Klemmdruckes und teilweise auch durch leichte Einkerbung seitens der Kontaktschenkel 3,4 sicher gehalten ist. Durch das die Kontaktschenkel 3,4 elastisch auseinanderspreizende Einschieben des abisolierten Leiters in den Klemmspalt 5 wird infolge auch der Neigung und der bereits beschriebenen gewundenen Form des Übergangsbereiches 25 zwischen Klemmspalt 5 und Einführöffnung 6 ein in Richtung auf die Klemmkontaktbacken 28,29 gerichteter Schub erzeugt, der einen Anpreßdruck auf das durch das Ablängen ohnehin isolationsfreie Leiterende gegen z.B. die Klemmkontaktbacken 28 bzw. 29 oder gegen ein anderweitiges Kontaktstück schafft und dadurch eine zusätzliche Kontaktstelle bildet.

## Patentansprüche

1. Zur Kontaktierung des nicht abisolierten Endes eines elektrischen Leiters bestimmte Schneidklemme mit zwei mit ihren Seitenkanten (1,2) einander zugewandten Kontaktschenkeln (3,4), die zwischen sich einen Schneidklemmspalt (5) mit der Umrißform etwa eines Y einschließen, wobei die in V-Form zueinander stehenden und zwischen sich eine Einführöffnung (6) begrenzenden Kopfkanten (7,8) der Y-Form einen zur Durchdringung der Leiterisolierung bestimmten Schneidbereich und die zueinander im wesentlichen parallelen Fußkanten (9,10) der Y-Form einen Klemmkontaktbereich (24) bilden, **dadurch gekennzeichnet, daß** ein den Aufnahmeraum für das Leiterende umgebender U-förmiger Grundkörper gebildet ist, dessen U-Schenkel (30,31) über einen U-Steg (32) miteinander verbunden sind, wobei die U-Schenkel (30,31) die Seitenwände des Grundkörpers bilden und an deren eine Seitenkante die Kontaktschenkel (3,4) angeformt sind, die nach Art einer federnden Zange wirken.

2. Schneidklemme nach Anspruch 1, **dadurch gekennzeichnet, daß** an die den Kontaktschenkeln (3,4) gegenüberliegenden Seitenkanten der U-Schenkel (30,31) weitere zwischen sich einen Klemmkontaktschlitz bildende Klemmkontaktbacken (28,29) angeformt sind.

3. Schneidklemme nach Anspruch 1 oder 2, **dadurch gekennzeichnet, daß** die U-Form des Grundkörpers durch eine dem U-Steg (32) gegenüberliegende Verriegelung der freien Enden der U-Schenkel (30,31) zu einem den Aufnahmeraum (13) für das Leiterende umgebenden Rahmen weitergebildet ist.

4. Schneidklemme nach Anspruch 3, **dadurch gekennzeichnet, daß** die Verriegelung für eine Beweglichkeit der U-Schenkel (30,31) gegeneinander gelenkig ausgebildet ist.

5. Schneidklemme nach einem der vorhergehenden Ansprüche, **gekennzeichnet durch** eine elastische Ausbildung des U-Steges (32).

6. Schneidklemme nach einem oder mehreren der vorhergehenden Ansprüche, **dadurch gekennzeichnet, daß** sie aus einem blattförmigen, federnden Kontaktmaterial besteht.

7. Schneidklemme nach einem der vorhergehenden Ansprüche, **dadurch gekennzeichnet, daß** die Kopfkanten (7,8) der Y-Form nach Art der Schneiden eines Haushaltsmessers in Längsrichtung gewellt sind.

8. Schneidklemme nach einem der vorhergehenden Ansprüche, **dadurch gekennzeichnet, daß** die einander zugewandten Stirnflächen (11,12) der Kopfkanten (7,8) abgeschrägt sind derart, daß sie an ihrer dem Aufnahmeraum (13) für das Leiterende zugewandten Innenseite eine spitzwinklige Schneide (14,15) mit in einem positiven Freiwinkel angrenzenden und dadurch mit ihrer Außenseite (16,17) von der Einführöffnung (6) zurücktretenden Stirnflächen (11,12) bilden.

9. Schneidklemme nach einem der vorhergehenden Ansprüche, **dadurch gekennzeichnet, daß** die Kontaktschenkel (3,4) im Bereich der Schneiden (14,15) in etwa einer gemeinsamen Ebene liegen.

10. Schneidklemme nach einem oder mehreren der vorhergehenden Ansprüche, **dadurch gekennzeichnet, daß** die Kontaktschenkel (3,4) im Klemmkontaktbereich Fußkanten (9,10) mit ihren kontaktierenden Stirnflächen (18,19) dem Aufnahmeraum (13) für das Leiterende zugewandt sind und mit ihren Außenflächen (20,21) einen sich nach außen öffnenden Winkel (22) zwischen sich bilden.

11. Schneidklemme nach einem oder mehreren der vorhergehenden Ansprüche, **dadurch gekennzeichnet, daß** die von den Kontaktschenkeln (3,4) des Schneidbereiches (14,15) begrenzte Ebene der Einführöffnung (6) zu der dem Aufnahmeraum (13) für das Leiterende abgewandten Seite in einem stumpfen Winkel (23) zum Klemmkontaktschlitz (24) nach außen geneigt ist.

12. Schneidklemme nach einem oder mehreren der vorhergehenden Ansprüche, **gekennzeichnet durch** einen in etwa der Ebene der Einführöffnung (6) liegenden, spaltförmigen Übergangsbereich (25) zwischen Schneidbereich (14,15) und Klemmkontaktbereich (24).

13. Schneidklemme nach Anspruch 12, **dadurch gekennzeichnet, daß** die einander zugewandten Stirnflächen (11,12;18,19) der Kontaktschenkel (3,4) im Übergangsbereich (25) von der Einführöffnung (6) zum Klemmkontaktschlitz (5) um eine in etwa ihrer Längsrichtung verlaufende Achse gewunden sind derart, daß ihre den Übergangsspalt bildenden Übergangskanten einen gratartigen Übergang von den dem Aufnahmeraum (13) für das Leiterende zugewandten innenliegenden Schneidkanten (14,15) des Schneidbereiches zu den vom Aufnahmeraum (13) für das Leiterende abgewandten Außenkanten (26,27) des Klemmkontaktbereiches (24) herstellen.

14. Schneidklemme nach Anspruch 13, **gekennzeichnet durch** die Nahtlosigkeit des Überganges.

15. Schneidklemme nach einem oder mehreren der vorhergehenden Ansprüche, **dadurch gekennzeichnet, daß** der Aufnahmeraum (13) für das Leiterende an seiner den Kontaktschenkeln (3,4) abgewandten Seite einen Kontaktanschlag für das isolationsfreie Leiterende aufweist.

16. Schneidklemme nach einem oder mehreren der vorhergehenden Ansprüche, **dadurch gekennzeichnet, daß** sie aus einem Bimetall, insbesondere aus einem einstückigen Bimetallzuschnitt besteht.

## Claims

1. Insulation displacement device intended for establishing contact with the non-stripped end of an electrical conductor, with two contact limbs (3, 4) having their side edges (1, 2) facing one another which together enclose an insulation displacement device gap (5) having the approximate outline shape of a letter Y, whereby the top edges (7, 8) of the Y shape which are positioned in a V shape with respect to one another and mark the boundary of a guide opening (6) between themselves form a cutting area intended for penetration of the conductor insulation, and the bottom edges (9, 10) of the Y shape which are essentially parallel with respect to one another form a clamping contact area (24), **characterised in that** a U-shaped base unit surrounding the location space for the end of the conductor is formed whose U-limbs (30, 31) are connected to one another by way of a U-crosspiece (32), whereby the U-limbs (30, 31) form the side walls of the base unit and on one side edge of which the contact limbs (3, 4) are arranged, which act in the manner of a pair of spring pliers.

2. Insulation displacement device according to Claim 1, **characterised in that** further clamping contact jaws (28, 29) which form a clamping contact slot between themselves are arranged on the side edges of the U-limbs (30, 31) situated opposite the contact limbs (3, 4).

3. Insulation displacement device according to Claim 1 or 2, **characterised in that** the U shape of the base unit is developed by means of a locking mechanism for the free ends of the U-limbs (30, 31) which is situated opposite the U-crosspiece (32) to form a frame surrounding the location space (13) for the end of the conductor.

4. Insulation displacement device according to Claim 3, **characterised in that** the locking mechanism has an articulated form to provide mobility of the U-limbs (30, 31) with respect to one another.

5. Insulation displacement device according to one of the preceding claims, **characterised in that** the U-crosspiece (32) has a flexible form.

6. Insulation displacement device according to one or more of the preceding claims, **characterised in that** it consists of a sheet-form, resilient contact material.

7. Insulation displacement device according to one of the preceding claims, **characterised in that** the top edges (7, 8) of the Y shape are serrated in the manner of the cutting edges of a domestic knife in the longitudinal direction.

8. Insulation displacement device according to one of the preceding claims, **characterised in that** the end faces (11, 12) of the top edges (7, 8) which face one another are chamfered such that on their inner side facing the location space (13) for the end of the conductor they form an acute-angled cutting edge (14, 15) with end faces (11,12) adjoining at a positive clearance angle and thereby standing back with their outside (16, 17) from the guide opening (6)

9. Insulation displacement device according to one of the preceding claims, **characterised in that** the contact limbs (3, 4) are situated approximately on a common plane in the area of the cutting edges (14, 15).

10. Insulation displacement device according to one or more of the preceding claims, **characterised in that** the contact limbs (3, 4) are facing the location space (13) for the end of the conductor in the clamping contact area of the bottom edges (9, 10) with their contacting end faces (18, 19), and form an outwards-opening angle (22) between themselves with their outer surfaces (20, 21).

11. Insulation displacement device according to one or more of the preceding claims, **characterised in that** the plane of the guide opening (6) delimited by the contact limbs (3, 4) of the cutting area (14, 15) is inclined towards the outside towards the location space (13) for the end of the conductor at an obtuse angle (23) to the clamping contact slot (24).

12. Insulation displacement device according to one or more of the preceding claims, **characterised in that** it has a gap-shaped transition area (25) located approximately on the plane of the of the guide opening (6) between the cutting area (14, 15) and the clamping contact area (24).

13. Insulation displacement device according to Claim 12, **characterised in that** the end faces (11, 12; 18, 19) of the contact limbs (3, 4) which are facing one another in the transition area (25) from the guide opening (6) to the clamping contact slot (5) are wound around a spindle, running approximately in its longitudinal direction, such that its transition edges forming the transition gap produce a ridge-like transition from the internal cutting edges (14, 15) of the cutting area which are facing the location space (13) for the end of the conductor to the outer edges (26, 27) of the clamping contact area (24) which are facing away from the location space (13) for the end of the conductor.

14. Insulation displacement device according to Claim 13, **characterised by** the seamless nature of the transition.

15. Insulation displacement device according to one or more of the preceding claims, **characterised in that** the location space (13) for the end of the conductor has a contact end stop for the stripped end of the conductor on its side facing away from the contact limbs (3, 4).

16. Insulation displacement device according to one or more of the preceding claims, **characterised in that** it consists of a bimetal, in particular of a single-piece bimetal blank.

## Revendications

1. Borne coupante pour la mise en contact de l'extrémité non dénudée d'un conducteur électrique, comportant deux branches (3, 4) de contact qui se font face par leurs bords (1, 2) latéraux et qui forment entre elles une fente (5) de borne coupante ayant un contour environ en forme de Y, les bords (7, 8) de tête de la forme de Y, disposés en V l'un par rapport à l'autre et délimitant entre eux une ouverture (6) d'introduction, formant une région de coupe destinée à traverser l'isolation du conducteur, et les bords (9, 10) de base de la forme de Y, essentiellement parallèles entre eux, formant une région (24) de contact par serrage,
**caractérisée en ce qu'**est formé un corps de base en forme de U, entourant l'espace récepteur pour l'extrémité du conducteur, corps dont les branches (30, 31) de U sont mutuellement reliées par un dos (32) de U, les branches (30, 31) de U formant les parois latérales du corps de base et les branches (3, 4) de contact, qui agissent à la manière d'une pince élastique, étant formées sur un de leurs bords latéraux.

2. Borne coupante suivant la revendication 1, **caractérisée en ce que** des mâchoires (28, 29) supplémentaires de contact par serrage, formant entre elles une fente de contact par serrage, sont formées sur les bords latéraux des branches (30, 31) de U qui sont opposés aux branches (3, 4) de contact.

3. Borne coupante suivant la revendication 1 ou 2, **caractérisée en ce que** la forme de U du corps de base est complétée, par un verrouillage des extrémités libres des branches (30, 31) de U à l'opposé du dos (32) de U, en un cadre entourant l'espace (13) récepteur pour l'extrémité du conducteur.

4. Borne coupante suivant la revendication 3, **caractérisée en ce que** le verrouillage est conçu articulé de manière à permettre une mobilité relative des branches (30, 31) de U.

5. Borne coupante suivant l'une des revendications précédentes, **caractérisée par** une conception élastique du dos (32) de U.

6. Borne coupante suivant l'une ou plusieurs des revendications précédentes, **caractérisée en ce qu'**elle est réalisée en un matériau de contact élastique en forme de feuille.

7. Borne coupante suivant l'une des revendications précédentes, **caractérisée en ce que** les bords (7, 8) de tête de la forme de Y sont ondulés en direction longitudinale, à la manière de la lame de coupe d'un couteau de ménage.

8. Borne coupante suivant l'une des revendications précédentes, **caractérisée en ce que** les faces (11, 12) frontales en vis-à-vis des bords (7, 8) de tête sont biseautées de telle sorte qu'elles forment, sur leur côté intérieur tourné vers l'espace (13) récepteur pour l'extrémité du conducteur, un tranchant (14, 15) pointu dont les faces (11, 12) frontales sont limitrophes sous un angle de dépouille positif, de sorte que les faces (11, 12) frontales sont en retrait de l'ouverture (6) d'introduction par leur côté (16, 17) extérieur.

9. Borne coupante suivant l'une des revendications précédentes, **caractérisée en ce que** les branches (3, 4) de contact se trouvent approximativement dans un plan commun dans la région des tranchants (14, 15).

10. Borne coupante suivant l'une ou plusieurs des revendications précédentes, **caractérisée en ce que** les branches (3, 4) de contact, dans la région de contact par serrage des bords (9, 10) de base, sont tournées vers l'espace (13) récepteur pour l'extrémité du conducteur par leurs faces (18, 19) frontales de mise en contact, et forment entre elles par leurs faces (20,21) extérieures un angle (22) s'ouvrant vers l'extérieur.

11. Borne coupante suivant l'une ou plusieurs des revendications précédentes, **caractérisée en ce que** le plan de l'ouverture (6) d'introduction qui est délimité par les branches (3, 4) de contact de la région (14, 15) de coupe est incliné vers l'extérieur, sur le côté opposé à l'espace (13) récepteur pour l'extrémité du conducteur, sous un angle (23) obtus par rapport à la fente (24) de contact par serrage.

12. Borne coupante suivant l'une ou plusieurs des revendications précédentes, **caractérisée par** une région (25) de transition en forme de fente entre la région (14, 15) de coupe et la région (24) de contact par serrage, située approximativement dans le plan de l'ouverture (6) d'introduction.

13. Borne coupante suivant la revendication 12, **caractérisée en ce que** les faces (11, 12 ; 18, 19) frontales en vis-à-vis des branches (3, 4) de contact sont, dans la région (25) de transition entre l'ouverture (6) d'introduction et la fente (5) de contact par serrage, tournées autour d'un axe s'étendant environ dans leur direction longitudinale de telle sorte que leurs bords de transition, formant la fente de transition, réalisent une transition du genre barbe entre les bords de coupe (14, 15) intérieurs de la région de coupe, tournés vers l'espace (13) récepteur pour l'extrémité du conducteur, et les bords (26, 27) extérieurs de la région (24) de contact par serrage, opposés à l'espace (13) récepteur pour l'extrémité du conducteur.

14. Borne coupante suivant la revendication 13, **caractérisée en ce que** la transition est sans faille.

15. Borne coupante suivant l'une ou plusieurs des revendications précédentes, **caractérisée en ce que** l'espace (13) récepteur pour l'extrémité du conducteur comporte, sur son côté opposé aux branches (3, 4) de contact, une butée de contact pour l'extrémité dépourvue d'isolation du conducteur.

16. Borne coupante suivant l'une ou plusieurs des revendications précédentes, **caractérisée en ce qu'**elle est réalisée à partir d'un bilame, notamment d'une découpe de bilame d'un seul tenant.
